# EUROPÄISCHE PATENTANMELDUNG

(11) **EP 1 914 838 A1**
(43) Veröffentlichungstag der Anmeldung: **23.04.2008**
(21) Anmeldenummer: 07018999.8
(22) Anmeldetag: 27.09.2007
(51) Int. Cl.: H01R 4/48, H01R 9/24, H01R 9/26

(54) **Modulares Installationsschaltgerät**

(30) Priorität: 21.10.2006 DE 102006049773
(71) Anmelder: ABB PATENT GmbH, 68526 Ladenburg (DE)
(72) Erfinder: Eppe, Klaus-Peter, Dipl.-Ing., 69429 Weinheim (DE); Thielen, Carola, 69488 Birkenau-Löhrbach (DE)
(74) Vertreter: Miller, Toivo

(57) **Zusammenfassung**

Die Erfindung betrifft ein Installationsschaltgerät (1) mit einem Gehäuse (3), mit einer vorderen Frontseite (4), hinteren Frontseite (5, 5'), mit die vorderen und hinteren Frontseiten (4; 5, 5') verbindenden vorderen (7, 7') und hinteren (8, 8') Schmalseiten, mit seitlichen Breitseiten (9), einer Befestigungsseite (6), mit wenigstens einem in einem Klemmenanschlussraum (18) im Inneren des Gehäuses (3) lagefixierten, schraubenlosen Klemmenanschluss (10) zum Anschließen von Anschlussleitern (14) durch Festklemmen mit einer als Druckfeder auf die Anschlussleiterenden (16) einwirkenden und diese in einer fensterartigen Aussparung (116) einer Stromschiene (102) festklemmenden Klemmfeder (12), die eine der Anzahl anzuschließender Anschlussleiter entsprechende Anzahl von Teilfedern (13a, 13b) aufweist. Die Gehäusewand im Bereich des Klemmenanschlusses (10) weist eine der Anzahl anzuschließender Anschlussleiter entsprechende Anzahl von Anschlussöffnungen (23, 25, 26, 27) für je einen Anschlussleiter auf und jede Anschlussöffnung (23, 25, 26, 27) ist einer Teilfeder (13a, 13b) so zugeordnet, dass jeder Anschlussleiter mit den anderen Anschlussleitern gegen eine gemeinsame Klemmkante (120) nur einer fensterartigen Aussparung (116) geklemmt werden kann.

## Beschreibung

Die Erfindung betrifft ein modulares Installationsschaltgerät mit einem Gehäuse, mit einer vorderen und hinteren Frontseite, mit die vorderen und hinteren Frontseiten verbindenden vorderen und hinteren Schmalseiten, mit seitlichen Breitseiten, mit einer Befestigungsseite, mit wenigstens einem in einem Klemmenanschlussraum im Inneren des Gehäuses lagefixierten, schraubenlosen Klemmenanschluss zum Anschließen von Anschlussleitern durch Festklemmen mit einer als Druckfeder auf die Anschlussleiterenden einwirkenden und diese in einer fensterartigen Aussparung einer Stromschiene festklemmenden Klemmfeder, die eine der Anzahl anzuschließender Anschlussleiter entsprechende Anzahl von Teilfedern aufweist, gemäß dem Oberbegriff des Anspruchs 1.

Bei einem gattungsgemäßen Installationsschaltgerät kann es sich beispielsweise um einen Leitungsschutzschalter handeln, welcher innerhalb seines Gehäuses wenigstens eine Kontaktstelle umfasst mit wenigstens einem festen und einem beweglichen Kontaktstück, über die ein von einer Eingangs - zu einer Ausgangsklemme führender Strompfad geöffnet und geschlossen werden kann. Die Kontaktstelle wird im allgemeinen von einem Schaltwerk mit Verklinkungsstelle betätigt. Ein solcher Leitungsschutzschalter kann weiterhin Auslösevorrichtungen umfassen, beispielsweise einen thermischen Auslöser oder einen magnetischen Schnellauslöser, die bei Auftreten eines Kurzschluss - oder Fehlerstromes in dem Strompfad auf die Kontaktstelle beziehungsweise das Schaltwerk einwirken, so dass die Kontaktstelle geöffnet wird.

Für die Einbaubreite von Leitungsschutzschaltern hat sich in Deutschland eine sogenannte Norm - Modulbreite von 17,5 mm durchgesetzt.

Bei einem gattungsgemäßen Installationsschaltgerät kann es sich aber auch um einen Hilfsschalter zum Anbau an einen Leitungsschutzschalter handeln. Solche Anbau - Hilfsschalter werden gleichzeitig mit den Hauptpolen geschaltet und dienen zur Aus - oder Einschaltung von Stromkreisen. Sie können für viele Zwecke dienen, zum Beispiel zum Schalten von optischen oder akustischen Signalen, die den Schaltzustand des Hauptkreises anzeigen. Hilfsschalter können in getrennten Strombahnen mehrere Hilfskontakte haben, die voneinander galvanisch getrennt sind, und an die zugangs - und abgangsseitig jeweils ein oder zwei Anschlussleiter angeschlossen werden können. Die Anbau-Hilfsschalter beanspruchen in der Regel nur eine Breite einer halben Norm-Modulbreite, also etwa 8,75 mm.

Zur Verbindung mit äußeren Anschlussleitern werden in gattungsgemäßen Installationsschaltgeräten Schraubklemmen eingesetzt. Es sind auch einmodulige Geräte bekannt geworden, bei denen abgangsseitig schraubenlose Klemmanschlüsse eingesetzt werden. Als Klemmelemente können dabei Steckklemmen oder Federzugklemmen zum Einsatz kommen. Im Prinzip können diese das Anschließen von Anschlussleitern erheblich vereinfachen, da bei der Montage nicht mehr mit einem Schraubendreher eine Schraube befestigt werden muss, sondern der Anschlussleiter in die Klemme einfach eingesteckt werden kann, er wird dann durch das Klemmenelement selbst festgehalten. Wenn mehr als ein Anschlussleiter mittels eines Klemmelementes angeschlossen werden sollen, so muss jeder der Anschlussleiter, ohne den anderen zu beeinflussen, eingesteckt und auch wieder entfernt werden können.

Aus der EP 1 575 130 ist ein Klemmenanschluss bekannt, bei dem in einem Kontaktrahmen mehrere Stecköffnungen vorhanden sind. Die Klemmfeder ist an ihrem freien Ende durch eine oder mehrere schlitzförmige Ausnehmungen in eine der Anzahl an Stecköffnungen entsprechende Anzahl fingerartige Fortsätze geteilt. Jeder der Fortsätze ist durch jeweils eine der Stecköffnungen geführt und in jeder der Stecköffnungen ist von jeweils einem der Fortsätze ein Leiter festklemmbar. Dadurch kann jeder Anschlussleiter eingeführt und entfernt werden, ohne die anderen Anschlussleiter zu beeinflussen Für den Strompfad von einem angeklemmten Anschlussleiter zu einem Abgangsleiter im Geräteinneren steht bei einem Klemmenanschluss gemäß der EP 1 575 130 nur ein schmaler Steg an dem Kontaktrahmen zur Verfügung. Entsprechend groß ist der Übergangswiderstand von dem angeklemmten Anschlussleiter zu dem weiteren elektrischen Abgangsleiter in das Schaltgerät hinein. Da für jeden anzuklemmenden Anschlussleiter ein eigenes Anschlussfenster, getrennt durch einen Quersteg, zur Verfügung steht, wird der Klemmenanschluss gemäß der EP 1 575 130 so breit, dass er nicht in Schaltgeräte mit nur einer halben Norm-Modulbreite hinein passt.

Es ist daher die Aufgabe der vorliegenden Erfindung, ein gattungsgemäßes Installationsschaltgerät mit schraubenlosen Klemmenanschlüssen weiter zu verbessern, so dass es auch als halbmoduliges Gerät mit Klemmenanschlüssen aufgebaut werden kann.

Die Aufgabe wird gelöst durch ein gattungsgemäßes Installationsschaltgerät mit den kennzeichnenden Merkmalen des Anspruchs 1. Erfindungsgemäß also weist die Gehäusewand im Bereich des Klemmenanschlusses eine der Anzahl anzuschließender Anschlussleiter entsprechende Anzahl von Anschlussöffnungen für je einen Anschlussleiter auf, und jede Anschlussöffnung ist einer Teilfeder so zugeordnet, dass jeder Anschlussleiter mit den anderen Anschlussleitern gegen eine gemeinsame Klemmkante nur einer fensterartigen Aussparung geklemmt werden kann.

Der Vorteil des erfindungsgemäßen Installationsschaltgerätes besteht nun darin, dass der Klemmenanschluss sehr schmal gebaut werden kann, denn es ist nur noch eine fensterartige Aussparung zum Aufnehmen der anzuklemmenden Anschlussleiter vorgesehen. Durch die getrennten Anschlussöffnungen in der Gehäusewand und die diesen zugeordneten getrennten Teilfedern der Klemmfeder erfolgt die Trennung und Führung der Anschlussleiter. So können die Anschlussleiter unabhängig voneinander in die eine, gemeinsame fensterartige Aussparung eingeführt werden.

In einer besonders vorteilhaften Ausführungsform ist jeder Anschlussöffnung ein Einführkanal zur Führung des an dieser Anschlussöffnung anzuschließenden Anschlussleiters zugeordnet. Damit wird die Führung jedes der Anschlussleiter ohne Beeinflussung des oder der anderen Anschlussleiter in die eine, gemeinsame fensterartige Aussparung hinein weiter verbessert, auch wenn das Gehäuse nur eine halbe Modulbreite aufweist.

Den Anschlussöffnungen jedes Klemmenanschlussraumes kann dabei vorteilhafterweise wenigstens eine Eingriffsöffnung für ein Betätigungswerkzeug zum Betätigen wenigstens einer der Teitfedern der Klemmfeder zugeordnet sein. Damit wird es möglich, den einmal eingeführten Anschlussleiter auch wieder zu entfernen, indem nämlich beim Entfernen die Teilfeder mittels des Betätigungswerkzeuges so weit aufgebogen wird, dass der Anschlussleiter sich herausziehen lässt. Auch beim Einführen von Anschlussleitern mit flexiblen Leiterenden wird mittels des Betätigungswerkzeuges die Teilfeder zunächst geöffnet, und nach dem Einführen des flexiblen Leiterendes wieder losgelassen.

Gemäß einer sehr vorteilhaften Ausführungsform kann ein erfindungsgemäßes Installationsschaltgerät auch zwei oder mehr Klemmenanschlüsse in zwei oder mehr Klemmenanschlussräumen aufweisen. Die zwei oder mehr Klemmenanschlussräume sind dann in einer gemeinsamen Ebene parallel zur Breitseite und in der Höhe über der Befestigungsseite gegeneinander verschoben im Gehäuse angeordnet. Auf diese Weise gelingt es, mehrere Klemmenanschlüsse in einem erfindungsgemäßen Installationsschaltgerät so unterzubringen, dass sie elektrisch voneinander isoliert sind.

Vorteilhafterweise ist dann die einem ersten Klemmenanschluss zugeordnete Anschlussöffnung in einer hinteren Frontseite, und die einem zweiten oder weiteren Klemmenanschluss zugeordneten Anschlussöffnungen sind in der sich an die hintere Frontseite anschließenden Schmalseite des Gehäuses vorgesehen. Auf diese Weise wird es möglich, den beschränkten Platz auf der Gehäuseoberfläche, insbesondere bei halbmoduligen Geräten, vorteilhaft so auszunutzen, das die Anschlussklemmen ausreichend weit voneinander entfernt sind, um auch bei möglicherweise auftretenden höheren Spannungen zwischen ihnen elektrisch voneinander isoliert zu sein.

Bezüglich einer vorteilhaften Ausgestaltung eines erfindungsgemäßen Installationsschaltgerätes umfasst die Stromschiene des Klemmenanschlusses ein Anschlussende und einen daran anschließenden Ableitbereich. Die fensterartige Aussparung in der Stromschiene weist eine Stützkante und eine der Stützkante gegenüberliegende Klemmkante am Übergang des Anschlussendes in den Ableitbereich auf. Die Klemmfeder weist einen Stützschenkel auf, mit dem sie an der Stützkante der Stromschiene abgestützt ist. An den Stützschenkel schließt sich ein Bogenstück und daran ein längs geschlitzter Klemmschenkel an, so dass zwei unabhängig voneinander klemmfähige Teilfedern entstehen, die einer Anschlussöffnung zugeordnet sind, und dadurch je ein Leiterende zwischen einer Teilfeder und der Klemmkante als Widerlager festklemmbar ist.

Das Leiterende ist in dabei vorteilhafterweise von der Seite des Bogenstücks her in die fensterartige Aussparung hinein einführbar.

Gemäß einer weiteren vorteilhaften Ausführungsform weist die Stromschiene in etwa eine U-Form auf, wobei das Anschlussende den einen U-Schenkel bildet, und der Ableitbereich durch einen Quersteg und den anderen U-Schenkel gebildet ist.

Am freien Ende des anderen U-Schenkels kann eine Aufkantung zum Befestigen weiterer Stromleiter vorgesehen sein. Am freien Ende des anderen U-Schenkels kann eine Ableitschiene angeformt sein. Dabei kann die Ableitschiene vorteilhafterweise etwa senkrecht zu dem anderen U-Schenkel verlaufen, und die der Klemmkante gegenüberliegende Seite des Anschlussendes kann an der Ableitschiene abgestützt sein. Dadurch wird ein noch kompakterer und in sich stabilerer Aufbau des Klemmenanschlusses, auch bei nur halbmoduliger Gehäusebreite, möglich.

Weitere vorteilhafte Ausgestaltungen und Verbesserungen der Erfindung und weitere Vorteile sind den weiteren Unteransprüchen zu entnehmen.

Anhand der Zeichnungen, in denen ein Ausführungsbeispiel der Erfindung dargestellt sind, sollen die Erfindung sowie weitere vorteilhafte Ausgestaltungen und Verbesserungen der Erfindung näher erläutert und beschrieben werden.

Es zeigen:
- Figur 1:: eine schematische Ansicht eines erfindungsgemäßen Installationsschaltgerätes mit einer halben Modulbreite, sowie
- Figur 2:: eine vergrößerte, schematische Ansicht der Klemmenanschlüsse des Installationsschaltgerätes gemäß Figur 1.

In den Figuren sind gleiche oder gleichwirkende Bauteile oder Elemente jeweils mit den gleichen Bezugsziffern versehen, auch wenn sie bei verschiedenen Ausführungsvarianten in leicht abgewandelter Form gestaltet sind.

Die Figur 1 zeigt ein erfindungsgemäßes Installationsschaltgerät 1 mit einem Isolierstoffgehäuse 3, welches eine halbe Modulbreite aufweist. Das Isolierstoffgehäuse 3 hat eine vordere Frontseite 4, hintere Frontseiten 5, 5', eine Befestigungs - beziehungsweise Anschlussseite 6, an der eine Ausnehmung mit einer Nase vorgesehen ist, mittels derer das Installationsschaltgerät 1 auf einer Normprofiltragschiene, beispielsweise auf eine Hutprofiltragschiene, neben einem weiteren Installationsschaltgerät aufgeschnappt werden kann, sowie Breitseiten 9, von denen in der Ansicht nach Figur 1 nur eine dargestellt ist. Die hinteren Frontseiten 5, 5' sind über hintere Schmalseiten 8, 8' mit der Befestigungsseite 6 verbunden, und die vordere Frontseite 4 ist über vordere Schmalseiten 7,7' mit den hinteren Frontseiten 5,5' verbunden.

In der hinteren Frontseite 5 sind, in der Nähe des Übergangs zur vorderen Schmalseite 7, nebeneinander liegend zwei Anschlussöffnungen 23, 25 zum Einführen von Anschlussleitern eingebracht. In der Figur 1 ist exemplarisch ein Anschlussleiter 14 in die Anschlussöffnung 23 eingeführt dargestellt. Die beiden Anschlussöffnungen 23, 25 sind einem im Inneren des Gehäuses sich befindlichen, in der Figur 1 nicht sichtbaren, ersten Klemmenanschlussraum 18 mit einem ersten schraubenlosen Klemmenanschluss 10 (siehe Figur 2) zugeordnet. In der Nähe der beiden Anschlussöffnungen 23,25 ist eine rechteckige Eingriffsöffnung 218 in die Gehäusewand eingebracht, hier in die hintere Frontseite 5. Diese eröffnet einen ersten Eingriffskanal 219, durch den hindurch mit einem Schraubendreher als Betätigungswerkzeug die in dem ersten Klemmenanschlussraum 18 den beiden Anschlussöffnungen 23,25 zugeordnete Klemmfeder 12 betätigt werden kann.

In der hinteren Schmalseite 8 sind zwei weitere, nebeneinander liegende Anschlussöffnungen 26,27 eingebracht. Diese sind einem zweiten, sich ebenfalls im Inneren des Gehäuses 3 befindlichen, in der Figur 1 nicht sichtbaren, Klemmenanschlussraum 18' mit einem schraubenlosen Klemmenanschluss 10' (siehe Figur 2) zugeordnet. In der hinteren Frontseite 5 ist, in der Nähe der Verbindungskante mit der hinteren Schmalseite 8, eine zweite Eingriffsöffnung 218' eingebracht, welche durch einen im Inneren des Gehäuses etwa entlang der hinteren Schmalseite 8 in Richtung auf die zweite Klemmfeder 12' zu verlaufenden zweiten Eingriffskanal 219' für ein Betätigungswerkzeug den Zugang zu dem zweiten Klemmenanschluss 10' zu dessen Betätigung eröffnet.

Es sei nun die Figur 2 betrachtet. Jeder der beiden Klemmenanschlüsse 10 beziehungsweise 10' ist ein so genannter Steckklemmen-Anschluss. Die Bezugsziffern ohne Apostroph beziehen sich auf den oberen Klemmenanschluss 10, die Bezugsziffern mit Apostroph beziehen sich auf den unteren Klemmenanschluss 10'. Die Beschreibung der Klemmenanschlüsse erfolgt exemplarisch am Beispiel des oberen Klemmenanschlusses 10. Der untere Klemmenanschluss 10' ist im wesentlichen identisch aufgebaut, und die bei dem Klemmenanschluss 10 beschriebenen Elemente tragen bei dem Klemmenanschluss 10' die gleichen Bezugsziffern, jeweils erweitert mit einem Apostroph.

Der Klemmenanschluss 10 umfasst eine Stromschiene 102 und eine Klemmfeder 12. Der Klemmenanschluss 10 liegt auf einem im Inneren des Gehäuses 3 gebildeten Vorsprung, der hier nicht dargestellt ist, auf und ist mittels Stegen und Zapfen, von denen hier exemplarisch nur ein Zapfen 106 dargestellt ist, in an sich bekannter Weise in dem Klemmenanschlussraum 18 lagefixiert. Die Stromschiene 102 umfasst ein Anschlussende 112 und einen daran anschließenden Ableitbereich 114. An dem Anschlussende 112 weist sie eine fensterartige Aussparung 116 mit einer Stützkante 118 und einer der Stützkante gegenüberliegenden Klemmkante 120 auf. Die Klemmkante 120 befindet sich am Übergang des Anschlussendes 112 in den Ableitbereich 114 und ist von der hinteren Schmalseite 8 weiter entfernt als die Stützkante 118.

Die Klemmfeder 12 weist einen Stützschenkel 212 auf, mit dem sie an der Stützkante 118 der Stromschiene 102 abgestützt ist. Die Abstützung kann so erfolgen, dass der Stützschenkel 212 an seinem freien Ende eine Aufkantung (nicht dargestellt) aufweist, mit der er die Stützkante 118 zum Zwecke des Abstützens teilweise umfasst.

An den Stützschenkel 212 schließt sich ein Bogenstück 214 und daran ein Klemmschenkel 216 an. Das abisolierte Leiterende 16 eines Anschlussleiters 14 wird durch die Anschlussöffnung 23 hindurchgesteckt und durch einen der Anschlussöffnung zugeordneten Einführkanal 28a hindurch von der Seite des Bogenstückes 214 her in die fensterartige Aussparung 116 eingeführt. Sie ist somit zwischen dem Klemmschenkel 216 und der als Widerlager fungierenden Klemmkante 120 festklemmbar. Das freie Ende des Klemmschenkels 216 durchgreift dabei die fensterartige Aussparung 116.

Der Klemmschenkel 216 ist längs eines Schlitzes 11 längs geschlitzt, so dass zwei unabhängig voneinander klemmfähige Teilfedern 13a, 13b entstehen, mit denen unabhängig voneinander zwei Anschlussleiter an derselben Klemmkante 120 angeklemmt werden können. Die beiden Anschlussleiter werden jeder durch eine eigene Anschlussöffnung 23,25 gesteckt und in getrennten Einführöffnungen geführt, so dass die Trennung der Anschlussleiter durch die Anschlussöffnungen und die Einführöffnungen erfolgt.

Die Stromschiene 102 weist in etwa eine U-förmige im Grundform auf, wobei das Anschlussende 112 den ersten U-Schenkel bildet, und der Ableitbereich 114 durch einen Quersteg 220 und den zweiten U-Schenkel 222 gebildet ist. Am freien Ende des zweiten U-Schenkels 222 ist eine Aufkantung 224 angebracht. An dieser Aufkantung 224 können weitere Anschlussleiter angebracht werden, mit denen der Klemmenanschluss 10 mit weiteren Baugruppen innerhalb des Schaltgerätegehäuses verbunden ist. Insbesondere können die Anschlussleiter an dieser Aufkantung angeschweißt, hartgelötet, angeschraubt oder angenietet werden.

Eine dargestellte Gestaltung der Stromschiene hat den Vorteil, dass die beim Einsetzen und Lösen des Anschlussleiters auf dem Klemmenanschluss 10 wirkenden Kräfte von diesem als geschlossenem System aufgenommen werden, und damit Kräfte auf weitere Elemente des Installationsschaltgerätes, wie beispielsweise das Gehäuse, reduziert werden.

Die Stromschiene 102 kann beispielsweise als Stanzbiegeteil in sehr großen Stückzahlen kostengünstig und einfach und in einer weiten Formenvielfalt hergestellt werden.

Wenn nun ein Anschlussleiter mit einem starren Leiterende durch eine Anschlussöffnung in den Klemmenanschluss eingeführt werden soll, so drückt der starre Anschlussleiter die der Anschlussöffnung zugeordnete Teilfeder von der Klemmkante 120 soweit weg, dass das Leiterende durch die fensterartige Aussparung 116 hindurch gelangt und schließlich durch die Gegenkraft der Teilfeder gegen die Klemmkante 120 gedrückt wird. Wenn ein zweiter Anschlussleiter durch die zweite Anschlussöffnung gesteckt wird, so verbiegt dieser die der zweiten Anschlussöffnung zugeordnete Teilfeder, und wird durch deren Rückstellkraft ebenfalls an die Klemmkante 120 gedrückt. Mechanisch beeinflussen sich die beiden Anschlussleiter jedoch nicht.

Wenn Anschlussleiter mit flexiblem Leiterende eingeführt werden sollen, so wird zunächst durch ein Betätigungswerkzeug durch den Eingriffskanal 219 und die Eingriffsöffnung 218 hindurch die entsprechende Teilfeder verbogen, so dass dann das flexible Leiterende ohne auf Widerstand zu stoßen ein geführt werden kann. Wenn das Betätigungswerkzeug dann entfernt wird, so drückt die Teilfeder aufgrund ihrer Rückstellkraft das flexible Leiterende gegen die Klemmkante 120.

Um auch zwei Anschlussleiter mit flexiblen Leiterenden unbeeinflusst voneinander an dem Klemmenanschluss 10 anbringen zu können, kann der Eingriffskanal 219 durch einen Mittelsteg zweigeteilt sein, so dass zwei voneinander getrennte Teil-Eingriffskanäle entstehen, von denen jeder einer der beiden Teilfedern zugeordnet ist und die Betätigung nur der ihm zugeordneten Teilfeder zulässt. Diese Variante ist in den Figuren nicht dargestellt.

Entsprechend wird beim Entfernen eines der eingeführten und festgeklemmten Leiterenden vorgegangen. Zunächst wird mittels des Betätigungswerkzeuges durch den Eingriffskanal 219 hindurch die Teilfeder zurückgebogen, so dass die Leiterenden frei gegeben sind und herausgezogen werden können.

Durch Verwendung eines wie beschrieben gestaltenden Klemmenanschlusses ist es erstmals möglich, auch in einem Installationsschaltgerät mit nur einer halben Modulbreite einen schraubenlosen Klemmenanschluss vorzusehen, mit dem mehrere Anschlussleiter unabhängig voneinander angeklemmt und wieder herausgezogen werden können.

In der Figur 2 ist weiterhin eine Anordnung von zwei Klemmenanschlüssen 10,10' in zwei Klemmenanschlussräumen 18,18' in einem erfindungsgemäßen Installationsschaltgerät dargestellt. Der zweite Klemmenanschlussraum 18'mit dem zweiten Klemmenanschluss 10 'befindet sich in der Nähe der hinteren Schmalseite 8. Die ihm zugeordneten Anschlussöffnungen 27 und 26 sind in der hinteren Schmalseite 8 eingebracht. Die den beiden Anschlussöffnungen 27,26 zugeordneten Einführkanäle 28', 28a' verlaufen schräg zur hinteren Schmalseite 8 auf den Klemmschenkel 216' der Klemmfeder 12' zu. Dadurch ist eine Führung des Anschlussleiters schräg zur hinteren Schmalseite 8 gewährleistet.

Dies ist vorteilhaft für die Zugänglichkeit der Anschlussöffnungen 27,26, wenn ein erfindungsgemäßes Installationsschaltgerät in einem Reihenverbund mit anderen Installationsschaltgeräten auf einer Normprofiltragschiene, beispielsweise in einem Verteilergehäuse, montiert ist. Dann weist nämlich die hintere Schmalseite 8 beispielsweise nach oben, und es ist günstig, wenn die Anschlussleiter an den Anschlussöffnungen 27, 26 unter einem spitzen Winkel schräg zur hinteren Schmalseite 8 eingeführt werden können.

Der zweite Klemmenanschluss 10' ist bei im übrigen identischem Aufbau wie der erste Klemmenanschluss 10 so im Gehäuse eingebracht, dass der Klemmschenkel 216' der Klemmfeder 12' zu den Einführkanälen 28a', 28' hinweist. Dadurch ergibt sich eine in etwa spiegelbildliche Anordnung der beiden Klemmenanschlüsse 10, 10' im Gehäuse.

Durch den Versatz der beiden Klemmenanschlüsse 10,10' in der Höhe über der Befestigungsseite 6 ist dafür gesorgt, dass die beiden Klemmenanschlüsse 10,10' einen hinreichend großen Abstand voneinander haben, so dass eine elektrische Isolation zwischen ihnen in jedem Betriebszustand des Installationsschaltgerätes gewährleistet ist.

Beispielsweise kann der Klemmenanschluss 10 für den Anschluss einer Phase und der Klemmenanschluss 10' für den Anschluss des Neutralleiters in einem Leitungsschutzschalter oder einem Hilfsschalter mit halber Modulbreite vorgesehen sein.

Der dem zweiten Klemmenanschluss 10' zugeordnete Eingriffskanal 219' läuft in der Ausführungsform gemäß Figur 2 von der hinteren Frontseite 5 aus in etwa längs der hinteren Schmalseite 8 auf die Klemmfeder 12' zu. Dies hat den Vorteil, dass der Zugang für das Betätigungswerkzeug für beide Klemmenanschlüsse von derselben Seite des Gerätes aus erfolgt.

Selbstverständlich könnte der zweite Eingriffskanal 219' auch an der hinteren Schmalseite 8 in der Nähe der beiden Anschlussöffnungen 27,26 angebracht sein, und dort von der Eingriffsöffnung 218' aus beispielsweise ebenfalls schräg nach innen auf den Klemmschenkel 216' der Klemmfeder 12' hinweisen. Es ist jedoch auch eine Variante denkbar, bei der der Eingriffskanal 219' senkrecht zur hinteren Schmalseite 8 verläuft.

Im übrigen ist die Erfindung selbstverständlich nicht auf das gezeigte Ausführungsbeispiel beschränkt. Insbesondere können auch mehr als zwei Klemmenanschlüsse mit erfindungsgemäßen Federklemmen in einem erfindungsgemäßen Installationsschaltgerät angeordnet sein.

### Bezugszeichenliste

- 1: Installationsschaltgerät
- 3: Gehäuse
- 4: Vordere Frontseite
- 5, 5': Hintere Frontseite
- 6: Befestigungsseite
- 7, 7': Vordere Schmalseite
- 8, 8': Hintere Schmalseite
- 9: Breitseite
- 10, 10': Schraubenloser Klemmenanschluss
- 11, 11': Schlitz in Klemmschenkel
- 12, 12': Klemmfeder
- 13a, b, 13a', 13b': Teilfeder
- 14: Anschlussleiter
- 16: Abisoliertes Anschlussleiter-Ende
- 18, 18': Klemmenanschlussraum
- 23: Anschlussöffnung
- 25: Anschlussöffnung
- 26: Anschlussöffnung
- 27: Anschlussöffnung
- 28, 28a, 28', 28a': Einführkanal
- 102, 102': Stromschiene
- 106, 106': Zapfen
- 112, 112': Anschlussende
- 114, 114': Ableitbereich
- 116: Fensterartige Aussparung
- 118, 118': Stützkante
- 120, 120': Klemmkante
- 212, 212': Stützschenkel
- 214: Bogenstück
- 216, 216': Klemmschenkel
- 218, 218': Eingriffsöffnung
- 219, 219': Eingriffskanal
- 220: Quersteg
- 222: Zweiter U-Schenkel
- 224: Aufkantung

## Patentansprüche

1. Modulares Installationsgerät (1) mit einem Gehäuse (3), mit einer vorderen Frontseite (4), hinteren Frontseite (5, 5'), mit die vorderen und hinteren Frontseiten (4; 5, 5') verbindenden vorderen (7, 7') und hinteren (8, 8') Schmalseiten, mit seitlichen Breitseiten (9), einer Befestigungsseite (6), mit wenigstens einem in einem Klemmenanschlussraum (18) im Inneren des Gehäuses (3) lagefixierten, schraubenlosen Klemmenanschluss (10) zum Anschließen von Anschlussleitern (14) durch Festklemmen mit einer als Druckfeder auf die Anschlussleiterenden (16) einwirkenden und diese in einer fensterartigen Aussparung (116) einer Stromschiene (102) festklemmenden Klemmfeder (12), die eine der Anzahl anzuschließender Anschlussleiter entsprechende Anzahl von Teilfedern (13a, 13b) aufweist, **dadurch gekennzeichnet, dass** die Gehäusewand im Bereich des Klemmenanschlusses (10) eine der Anzahl anzuschließender Anschlussleiter entsprechende Anzahl von Anschlussöffnungen (23, 25; 26, 27) für je einen Anschlussleiter aufweist und jede Anschlussöffnung (23, 25; 26, 27) einer Teilfeder (13a, 13b) so zugeordnet ist, dass jeder Anschlussleiter durch eine Teilfeder (13a, 13b) gegen eine den Anschlussleitern gemeinsame Klemmkante (120) nur einer fensterartigen Aussparung (116) geklemmt werden kann.

2. Installationsschaltgerät nach Anspruch 1, **dadurch gekennzeichnet, dass** jeder Anschlussöffnung (23, 25, 26, 27) ein Einführkanal (28, 28a, 28', 28a') zur Führung des an dieser Anschlussöffnung anzuschließenden Anschlussleiters zugeordnet ist.

3. Installationsschaltgerät nach einem der vorigen Ansprüche, **dadurch gekennzeichnet, dass** wenigstens zwei Klemmenanschlüsse (10, 10') in wenigstens zwei Klemmenanschlussräumen (18, 18') in einer gemeinsamen Ebene parallel zur Breitseite (9) und in der Höhe über der Befestigungsseite (6) gegeneinander verschoben im Gehäuse (3) angeordnet sind.

4. Installationsschaltgerät nach einem der vorigen Ansprüche, **dadurch gekennzeichnet, dass** den Anschlussöffnungen (23, 25; 26, 27) jedes Klemmenanschlussraumes (18, 18') wenigstens eines Eingriffsöffnungen (218, 218') für ein Betätigungswerkzeug zum Betätigen eines Klemmschenkels der Klemmfeder zugeordnet ist.

5. Installationsschaltgerät nach einem der vorigen Ansprüche, **dadurch gekennzeichnet, dass** die einem ersten Klemmenschluss (10) zugeordneten Anschlussöffnungen (23, 25) in einer hinteren Frontseite (5) und die einem zweiten Klemmenanschluss (10') zugeordneten Anschlussöffnungen (27, 26) in der an dieser hintere Frontseite (5) anschließende hintere Schmalseite (8) des Gehäuses (3) vorgesehen sind.

6. Installationsschaltgerät nach einem der vorigen Ansprüche, **dadurch gekennzeichnet, dass** das Gehäuse (3) eine halbe Norm-Modulbreite aufweist.

7. Installationsschaltgerät nach einem der vorigen Ansprüche, wobei
- die Stromschiene (102) des Klemmenanschlusses (10) ein Anschlussende (112) und einen daran anschließenden Ableitbereich (114) umfasst,
- die fensterartige Aussparung (116) in der Stromschiene (102) eine Stützkante (118) und eine der Stützkante (118) gegenüberliegende Klemmkante (120) am Übergang des Anschlussendes (112) in den Ableitbereich (114) aufweist,
- die Klemmfeder (12) einen Stützschenkel (212) aufweist, mit dem sie an der Stützkante (118) der Stromschiene (102) abgestützt ist, und
- sich an den Stützschenkel (212) ein Bogenstück (214) und daran ein längs geschlitzter Klemmschenkel (216) anschließen, so dass zwei unabhängig voneinander klemmfähige Teilfedern (13a, 13b) entstehen, die je einer Anschlussöffnung (23, 25) zugeordnet sind und je ein Leiterende (16) zwischen einer Teilfeder (13a, 13b) und der Klemmkante (120) als Widerlager festklemmbar ist.

8. Installationsschaltgerät nach Anspruch 7, **dadurch gekennzeichnet, dass** das Leiterende (16) von der Seite des Bogenstücks (214) her in die fensterartige Aussparung (116) einführbar ist.

9. Installationsschaltgerät nach Anspruch 8, **dadurch gekennzeichnet, dass** die Stromschiene (102) in etwa eine U-Form aufweist, wobei das Anschlussende (112) den einen U-Schenkel bildet, und der Ableitbereich (114) durch einen Quersteg (220) und den anderen U-Schenkel (222) gebildet ist.

10. Installationsschaltgerät nach Anspruch 9, **dadurch gekennzeichnet, dass** am freien Ende des anderen U-Schenkels (222) eine Aufkantung (224) vorgesehen ist zum Befestigen weiterer Stromleiter.

11. Installationsschaltgerät nach einem der vorigen Ansprüche, mit einem oder mehreren abgangsseitig angeordneten schraubenlosen Klemmenanschlüssen und einem oder mehreren zugangsseitig angeordneten Schraubenklemmen.

12. Installationsschaltgerät nach einem der Ansprüche 1 bis 10, mit einem oder mehreren abgangsseitig und einem oder mehreren zugangsseitig angeordneten schraubenlosen Klemmenanschlüssen.
